# EUROPÄISCHE PATENTSCHRIFT

(11) **EP 0 715 534 B1**
(45) Veröffentlichungstag und Bekanntmachung des Hinweises auf die Patenterteilung: **16.07.1997**
(21) Anmeldenummer: 94926897.3
(22) Anmeldetag: 26.08.1994
(51) Int. Cl.: A63B 23/04, A61B 5/22

(54) **VORRICHTUNG ZUR DIAGNOSE UND/ODER THERAPIE EINER PERSON**
DIAGNOSTIC AND/OR THERAPEUTICAL DEVICE FOR HUMAN BEINGS
DISPOSITIF DE DIAGNOSTIC ET/OU DE THERAPIE D'ETRES HUMAINS

(30) Priorität: 26.08.1993 AT 1717/93
(43) Veröffentlichungstag der Anmeldung: 12.06.1996
(73) Patentinhaber: Presl, Rudolf, 01731 Kreischa (DE)
(72) Erfinder: BUMBA, Walter, A-1220 Wien (AT)
(74) Vertreter: von Samson-Himmelstjerna, Friedrich R., Dipl.-Phys.
(86) Internationale Anmeldenummer: EP9402839
(87) Internationale Veröffentlichungsnummer: WO9505871

(56) Entgegenhaltungen:
- EP-A- 0 166 464
- DE-A- 4 203 917
- US-A- 5 060 939

## Beschreibung

Die Erfindung betrifft eine Vorrichtung zur Diagnose und/oder Therapie einer Person mit einer Betätigungs- und einer Stützeinrichtung, bei welcher die Betätigungs- und/oder die Stützeinrichtung an einem feststehenden Gestell um eine zur Aufstellfläche im wesentlichen parallele Hauptachse drehbar gelagert sind; die Betätigungseinrichtung zwei um die Hauptachse drehbare Schenkel umfaßt; Mittel zum Messen und Aufzeigen bzw. Vorgeben eines von der Person gegen die Bewegung eines Betätigungselementes aufgebrachten bzw. aufzubringenden Widerstandes vorgesehen sind die Stützeinrichtung als kombiniertes Liege- und Sitzgestell ausgebildet ist; das kombinierte Liege- und Sitzgestell eine Sitzplatte und eine bezüglich der Sitzplatte um eine zur Hauptachse parallele Achse schwenkbare Rückenplatte umfaßt; Verstellmittel zur vertikalen und/oder horizontalen Positionierung des kombinierten Liege- und Sitzgestells vorgesehen sind; die Sitzplatte als solche oder in Verbindung mit einer abnehmbaren Stützplatte zur alternativen Aufnahme des Gesäßes oder des Oberkörpers des Patienten ausgebildet ist; und die Rückenplatte zur alternativen Aufnahme des Oberkörpers oder des Beinbereichs des Patienten ausgebildet ist.

Eine Vorrichtung der eingangs genannten Art ist aus der EP-A-0 166 464 (MAGNONI) bekannt. Die EP-A-0 166 464 (MA-GNONI) sieht ein Bett für eine motorische Rehabilitation eines Patienten vor. Dabei können von Elektromotoren angetriebene mechanische Bewegungsanordnungen dazu verwendet werden, Bewegungen des Patienten auch gegen dessen Widerstand zu verursachen. Weitere mechanische Anordnungen dienen der Positionierung des Bettes sowie der zuvor genannten mechanischen Bewegungsanordnungen. Dadurch kann das Bett in der Höhe verstellt und um eine transversale Achse verdreht werden. Die Bewegungsanordnungen ermöglichen u.a. Biege-Streck-Bewegungen der Ellbogen und der Kniee. Letztere Knie-Übungen kann der Patient auf dem Rücken oder auf dem Bauch liegend vornehmen. Ferner ist eine elektronische Steuerung und Überwachung der Übungen vorgesehen.

Eine andere Vorrichtung ist aus der AT-PS 394 806 bekannt. Bei diesem für die Anwendung im schwerelosen Raum konzipierten Gerät leistet eine Versuchsperson maximalen Widerstand gegen die Bewegung des Betätigungselementes. Während der Bewegung werden neben dieser Messung über entsprechende Elektroden, die am Hebel befestigt sind, weitere Messungen, wie Gehirnstrommessung, Messung der myoelektrischen Ströme in den belasteten Muskeln und die Erstellung eines Elektrokardiogrammes vorgenommen. Aus diesen Messungen kann auf den körperlichen Zustand der Versuchsperson rückgeschlossen werden. Dadurch sollen Veränderungen, die durch einen längeren Aufenthalt im schwerelosen Raum bedingt sind, quantitativ erfaßt werden. Diese für minimalen Raumbedarf, wie etwa an Bord eines Raumschiffes, konstruierte Vorrichtung erfüllt naturgemäß nicht die Bedingungen für den routinemäßigen Einsatz unter Einfluß der Schwerkraft bei Personen unterschiedlichen Körperbaues, beispielsweise in Spitälern, wo die rasche Adaptierung auf jeden Körpertyp und verschiedene Körperabmessungen erforderlich ist.

Aufgabe der Erfindung ist es, diese Nachteile zu vermeiden und die bekannten Vorrichtungen für den irdischen Einsatz weiterzuentwickeln, wobei eine hohe Zahl an Variationsmöglichkeiten bei der Anwendung und die rasche und einfache Anpassung an die zu untersuchende Person möglich ist. Erfindungsgemäß wird dies dadurch erreicht, daß bei der eingangs genannte gattungsgemäßen Vorrichtung die Schenkel längs der Hauptachse verschiebbar bzw. in ihrem Abstand einstellbar sind und an den Schenkeln jeweils wenigstens ein Betätigungsmotor und eine Führung für den Antrieb und die Führung eines Betätigungselementes vorgesehen sind. Der Betätigungsmotor kann dabei als Torquemotor und vorzugsweise als gepulster Gleichstrommotor ausgebildet sein. Ein solcher Motor gibt unabhängig von der gewählten Geschwindigkeit ein vorbestimmtes Drehmoment ab. Insbesondere vermag ein solcher Motor dieses Drehmoment auch im Stillstand aufzubringen und somit auch unter diesem Drehmoment anzulaufen. Dies ist bedeutsam, da von den Meßgeräten die von der Person während der Beugung oder Streckung eines Gelenkes aufgebrachte Kraft gemessen wird. Für den Mediziner ist dabei insbesondere die Reaktion der Versuchsperson unmittelbar nach Beginn der Bewegung bzw. nach einem Umkehrpunkt der gebeugten oder gestreckten Gelenke interessant. Es ist daher wichtig, daß gerade dieser Meßbereich nicht durch das Anlaufverhalten des Motors verfälscht wird. Ein Nebeneffekt dabei ist, daß auf diese Weise auch isometrische Messungen, d.h. Messungen ohne makroskopische Muskelbewegung, möglich sind.

Eine für den Mediziner besonders aufschlußreiche Messung ist gegeben, wenn eine Steuereinrichtung vorgesehen ist, die den Geschwindigkeitsverlauf des Motors nach einer Kurve steuert, die in Abhängigkeit vom Weg so vorgegeben ist, daß ein Gelenk der Versuchsperson, vorzugsweise das Ellbogengelenk oder das Kniegelenk, mit konstanter Winkelgeschwindigkeit bewegt wird. Bei linearer Bewegung der Hand bzw. des Fußes gegenüber dem Schultergelenk bzw. der Hüfte bedeutet das, daß die Geschwindigkeit des Betätigungselementes proportional zum Arkussinus des zurückgelegten Weges vorgegeben werden muß. Bei einer Bewegung des Betätigungselementes über eine vom Motor angetriebene Spindel gilt diese Funktion auch für die Winkelgeschwindigkeit des Motors.

Bei der therapeutischen Anwendung der Vorrichtung, etwa zur Rekonvaleszenz von Personen nach Verletzungen, wird der von der Person zu überwindende Widerstand entgegen der Bewegung der Betätigungselemente voreingestellt. Durch schrittweise Erhöhung des eingestellten und zu überwindenden Widerstandes innerhalb eines Therapieprogrammes kann die Regeneration von Körpergewebe einer Person günstig beeinflußt werden.

Es ist günstig, wenn zwei Betätigungselemente vorgesehen sind, die wahlweise von den Armen oder von den Beinen der Versuchsperson betätigt werden, wobei die beiden Betätigungselemente jeweils von einem eigenen Betätigungsmotor angetrieben werden. Auf diese Weise ist eine weitgehend unabhängige Messung für die beiden Arme bzw. Beine möglich. Etwaige asymmetrische Zustände der Versuchsperson können so sicher diagnostiziert werden. Vorzugsweise ist dabei vorgesehen, daß die Betätigungseinrichtung aus zwei parallelen, drehbar um die Hauptachse gelagerten Schenkeln besteht, deren innere Stirnflächen in Richtung der Hauptachse einander zugekehrt sind, wobei Mittel zur Einstellung des axialen Abstandes der beiden Schenkel zueinander vorgesehen sind.

Zur Erzielung einer großen Anzahl von Verstellmöglichkeiten kann weiterhin vorgesehen sein, daß die Verdrehung der Stützeinrichtung und/oder der Betätigungseinrichtung um die Hauptachse durch mindestens einen Verdrehmotor erfolgt.

In weiterer Ausgestaltung der Erfindung ist vorgesehen, daß die Mittel zur Einstellung des axialen Abstandes der Schenkel zumindest aus einem Einstellmotor bestehen.

Eine einfache und rasche Justierung wird dadurch erreicht, daß die Verstellmittel zur Verschiebung der Sitzplatte des Liege- und Sitzgestelles zumindest einen Verstellmotor beinhalten.

Vorteilhafterweise ist auch vorgesehen, daß die Rückenplatte an ihren beiden Längskanten im Bereich der Arme einer auf der Sitzplatte sitzenden Person vorstehende, vorzugsweise wegklappbare Armstützen aufweist. Es kann auch vorgesehen sein, daß im Bereich der Schultern einer auf dem Sitzgestell sitzenden Person an der Rückenplatte vorzugsweise verstellbare Schulterstützen vorgesehen sind. Auf diese Weise werden optimale Voraussetzungen für die Einleitung der Kraft der Person auf die Betätigungselemente geschaffen.

In weiterer Ausgestaltung der Erfindung ist es vorteilhaft, wenn die Sitzplatte sattelförmig gestaltet ist. Des weiteren kann vorgesehen sein, daß an die Vorderseite der Sitzplatte in gleicher Ebene mit dieser eine Stützplatte anschließbar ist. Bei einer in die Ebene der Sitzplatte geneigten Rückenplatte kann eine auf der Rückenplatte, der Sitzplatte und der Stützplatte auf dem Bauch liegende Person die Betätigungselemente mit den Händen bedienen, wodurch spezielle Armübungen ermöglicht werden.

Vorzugsweise ist vorgesehen, daß jedes Betätigungselement linear in tangentialer Richtung bezüglich der Hauptachse verschiebbar ist, wodurch die Person in einer ergonomisch günstigen Haltung auf die Betätigungselemente Kraft ausüben kann.

In einer äußerst vorteilhaften Ausführungsvariante ist vorgesehen, daß die von der Person aufgebrachte Kraft sowohl über Dehnmeßstreifen im Bereich der Betätigungselemente als auch über die Stromaufnahme der Betätigungsmotoren gemessen wird. Dadurch ist eine rasche und genaue Datenerfassung möglich. Die Steuerung der Apparatur erfolgt durch eine entsprechend ausgebildete Person über die Tastatur des zugehörigen Steuercomputers.

Zweckmäßigerweise ist die Tastatur an einer Seite des Liege- und Sitzgestelles am feststehenden Gestell vorgesehen. Dabei werden die wichtigsten leistungsdiagnostischen Größen einzelner motorischer Grundeigenschaften, wie Ausdauer und Kraft, gemessen. Da die Meßdaten immer personenbezogen sind, werden bei der Durchführung der Tests immer auch die persönlichen Daten der Versuchsperson, wie Name, Geschlecht, Größe, Gewicht und Geburtsdatum, festgehalten.

Durch die Vorrichtung können die Auswirkungen körperlichen Trainings auf komplexe Funktionsänderungen, besonders des kardiozirkulatorischen Systems, der Muskulatur und des Flüssigkeitshaushaltes unter wissenschaftlichen Bedingungen untersucht und gesteuert werden.

Nach Verletzungen, Operationen oder bei medizinischen Behandlungen an Elementen des Bewegungsapparates können die entsprechenden Extremitäten nach einem vom Therapeuten hinsichtlich Weg, Bewegungswinkel und Bewegungsgeschwindigkeit genau vorgegebenen Bewegungsmuster sowohl aktiv als auch passiv trainiert und gemessen werden. Durch eine liegende Position der Personen ist es außerdem auch möglich, den Einfluß deren Eigengewichtes teilweise oder völlig auszuschalten. Durch eine entsprechende, genau definierte Steigerung der Bewegungsparameter kann dabei eine besonders wirkungsvolle und rasche Rehabilitation erreicht werden.

Es können entweder beide Arme oder Beine gemeinsam oder einzeln zyklisch oder azyklisch bewegt werden.

Für die zuverlässige Anwendung ist es günstig, daß die Betätigungsmotoren Spindeln antreiben, die eine ausreichend große Steigung aufweisen, um nicht selbsthemmend zu sein. Im folgenden wird die Erfindung anhand eines in den Figuren dargestellten Ausführungsbeispieles näher erläutert.

### Es zeigen:

- Fig. 1: eine axionometrische Ansicht der erfindungsgemäßen Vorrichtung in einer möglichen Anwendungsposition,
- Fig. 2: eine Seitenansicht der Vorrichtung,
- Fig. 3: eine Frontalansicht der Vorrichtung,
- Fig. 4: eine axionometrische Darstellung der erfindungsgemäßen Vorrichtung in einer anderen Anwendungsposition,
- Fig. 5: eine Seitenansicht der Vorrichtung und
- Fig. 6: eine Frontalansicht der Vorrichtung.

Die Vorrichtung 1 besteht aus der Stützeinrichtung 2 und der Betätigungseinrichtung 3, welche um die Hauptachse 4 an einem feststehenden Gestell 5 drehbar gelagert sind. Die Betätigungseinrichtung 3 besteht aus zwei um die Hauptachse 4 drehbaren Schenkel 6, deren innere Stirnflächen 6b einander axial gegenüberstehen, wobei jeder Schenkel 6 jeweils eine bezüglich der Hauptachse 4 tangentiale Führung 7 für ein Betätigungselement 8 aufweist. Der axiale Abstand 9 der beiden Schenkel 6 ist verstellbar.

Die Stützeinrichtung 2 besteht aus einem kombinierten Liege- und Sitzgestell 10, welches eine sattelförmig geformte Sitzplatte 11 und eine bezüglich der Sitzplatte 11 um eine Schwenkachse 12 neigbare Rückenplatte 13 aufweist. Seitlich der Rückenplatte 13 sind im Bereich deren Längskanten 14 um eine zur Schwenkachse 12 parallele Achse 15 schwenkbare und höhenverstellbare Armstützen 16 vorgesehen. In dem der Schwenkachse 12 gegenüberliegenden Endbereich 13a der Rückenplatte 13 ist eine höhenverstellbare Kopf- und Schulterstütze 17 und 18 angebracht. Das gesamte Liege- und Sitzgestell 10 läßt sich in einer Ebene normal auf die Hauptachse 4 sowohl in Richtung der Sitzebene 19 als auch in einer darauf normalen Richtung 20 verstellen, so daß die Stützeinrichtung 2 auf jede mögliche Körpergröße und auf die jeweilige Übung abgestimmt werden kann.

Die Betätigung der Vorrichtung 1 sowie die Justierung und Anpassung an verschiedene Personen erfolgt durch das Bedienungspersonal über eine am feststehenden Gestell vorgesehene Schalttafel 28.

In der in den Figuren 1 bis 3 gezeigten Anwendungsposition der Vorrichtung 1 sitzt die zu testende oder zu therapierende Person auf der Sitzplatte 11 und stützt sich mit dem Rücken an der Rückenplatte 13 ab. Die Arme ruhen auf den Armstützen 16, wobei die Hände die beiden Griffe 16a umfassen. Die Höhe der Sitzplatte 11 sowie deren horizontale Position wird auf eine für die Person günstige ergonomische Lage derart eingestellt, daß die Person mit den Füßen die Betätigungselemente 8 bedienen kann. Auch die Arm- 16, Kopf- 17 und Schulterstützen 18 werden an die Person angepaßt. Das Liege- und Sitzgestell 10 kann nun zusammen mit der Betätigungseinrichtung 3 oder unabhängig von dieser um die Hauptachse 4 um einen Winkel bis zu etwa 110° geschwenkt werden. Die Person kann nun das Beintraining absolvieren, wobei sie versucht, gegen die motorisch bewegten Betätigungselemente 8 einen Widerstand auszuüben. Durch das Schwenken des Liege- und Sitzgestelles 10 kann der Einfluß des Eigengewichtes der Person teilweise oder völlig ausgeschaltet werden. Die Geschwindigkeit der Betätigungselemente 8 ist entlang eines frei wählbaren Weges beliebig einstellbar.

Soll die Person Armübungen durchführen, wird die in den Fig. 4 bis 6 gezeigte Anwendungsposition der Vorrichtung 1 eingestellt. Dabei wird die Rückenplatte 13 bezüglich der Sitzplatte 11 um die Schwenkachse 12 verdreht, bis Rückenplatte 13 und Sitzplatte 11 in einer Ebene liegen. An die Vorderseite 11a der Sitzplatte wird eine weitere Stützplatte 21 in gleicher Ebene mit der Sitzplatte 11 angekoppelt. Die Breite der Stützplatte 21 ist in ihrem mittleren Bereich 21a geringer als die Breite der Sitzplatte 11. Die Person nimmt Bauchlage auf dem durch Stützplatte 21, Sitzplatte 11 und Rückenplatte 13 gebildeten Liegegestell 10a ein, wobei Brust- und Armbereich der Person auf der Stützplatte 21 zu liegen kommen. Das Liegegestell 10a wird nun in Richtung 19 und 20 derart eingestellt, daß die Person in einer ergonomisch günstigen Lage die Betätigungselemente 8 mit den Händen betätigen kann. Zweckmäßigerweise werden die beiden Schenkel 6 der Betätigungseinrichtung 3 in axialer Richtung bis zu einem relativ geringen Abstand 9 zueinandergefahren, der sich aus dem Körperbau der Person ergibt. Die Betätigungselemente 8 werden dabei an den Außenflächen 6a der Schenkel 6 montiert. Die Armstützen 16, die Schulterstützen 18 und die Kopfstütze 17 können in eine die Person nicht behindernde Lage geschwenkt oder abmontiert werden.

Wie in Fig. 2 und 3 ersichtlich ist, ist in jedem Schenkel 6 ein Betätigungsmotor 22 vorgesehen, welcher über eine Spindel 23 ein Betätigungselement 8 entlang der tangentialen Führung 7 bewegt. Des weiteren ist im oder am feststehenden Gestell 5 ein Verdrehmotor 24 für die Schwenkbewegung 2a bzw. 3a der Stützeinrichtung 2 bzw. der Betätigungseinrichtung 3 vorgesehen. Die axiale Bewegung der Schenkel 6 zueinander bzw. voneinander weg wird durch den Einstellmotor 25 am oder im feststehenden Gestell 5 verursacht. Zur Verstellung der Sitzplatte 11 in Richtung der Sitzebene 19 bzw. normal dazu sind weitere Motoren 26 und 27 in einer mit der Stützeinrichtung 2 mitschwenkbaren Stützsäule 2b untergebracht.

## Patentansprüche

1. Vorrichtung zur Diagnose und/oder Therapie einer Person mit einer Betätigungs- (3) und einer Stützeinrichtung (2), bei welcher
a) die Betätigungs- (3) und/oder die Stützeinrichtung (2) an einem feststehenden Gestell (5) um eine zur Aufstellfläche (5a) im wesentlichen parallele Hauptachse (4) drehbar gelagert sind;
b) die Betätigungseinrichtung (3) zwei um die Hauptachse (4) drehbare Schenkel (6) umfaßt;
c) Mittel zum Messen und Aufzeigen bzw. Vorgeben eines von der Person gegen die Bewegung eines Betätigungselementes (8) aufgebrachten bzw. aufzubringenden Widerstandes vorgesehen sind;
d) die Stützeinrichtung (2) als kombiniertes Liege- und Sitzgestell (10) ausgebildet ist;
e) das kombinierte Liege- und Sitzgestell (10) eine Sitzplatte (11) und eine bezüglich der Sitzplatte (11) um eine zur Hauptachse (4) parallele Achse (12) schwenkbare Rückenplatte (13) umfaßt;
f) Verstellmittel (26, 27) zur vertikalen und/oder horizontalen Positionierung des kombinierten Liege- und Sitzgestells (10) vorgesehen sind;
g) die Sitzplatte (11) als solche oder in Verbindung mit einer abnehmbaren Stützplatte (21) zur alternativen Aufnahme des Gesäßes oder des Oberkörpers des Patienten ausgebildet ist; und
h) die Rückenplatte (13) zur alternativen Aufnahme des Oberkörpers oder des Beinbereichs des Patienten ausgebildet ist,
dadurch gekennzeichnet, daß
i) die Schenkel (6) längs der Hauptachse (4) verschiebbar bzw. in ihrem Abstand (9) einstellbar sind und
j) an den Schenkeln (6) jeweils wenigstens ein Betätigungsmotor (22) und eine Führung (7) für den Antrieb und die Führung eines Betätigungselementes (8) vorgesehen sind.

2. Vorrichtung nach Anspruch 1, bei welcher die Schenkel (6) L-förmig ausgebildet und parallel zueinander angeordnet sind.

3. Vorrichtung nach Anspruch 2, bei welcher
a) der kürzere Endbereich der L-förmigen Schenkel (6) von der Hauptachse (4) durchsetzt wird; und
b) die Führungen (7) am längeren Endbereich der L-förmigen Schenkel (6) angeordnet sind.

4. Vorrichtung nach einem der vorstehenden Ansprüche, bei welcher
a) an den Schenkeln (6) Mittel zur lösbaren Befestigung von Betätigungselementen (8) vorgesehen sind, wobei die Befestigungsmittel und/oder die Betätigungsmittel (8) die Führungen durchsetzen; und
b) der Betätigungsmotor (22) die Betätigungselemente (8) über die Mittel zur Befestigung antreibt.

5. Vorrichtung nach einem der vorstehenden Ansprüche, bei welcher Befestigungsmittel für Betätigungsmittel (8) und jeweils eine Führung (7) an der Innen- und Außenseite der Schenkel (6) vorgesehen sind.

6. Vorrichtung nach einem der vorstehenden Ansprüche mit wenigstens einem Einstellmotor (25) zur Einstellung des axialen Abstandes (9) der beiden Schenkel (6).

7. Vorrichtung nach einem der vorstehenden Ansprüche, bei welcher die Führungen (7) eine lineare Führung der Betätigungselemente (8) in tangentialer Richtung bezüglich der Hauptachse (4) ermöglichen.

8. Vorrichtung nach einem der vorstehenden Ansprüche, bei welcher von der Person aufgebrachte Kräfte über Dehnmeßstreifen im Bereich der Betätigungselemente (8) und/oder über die Stromaufnahme der Betätigungsmotoren gemessen werden.

9. Vorrichtung nach einem der vorstehenden Ansprüche, bei welcher die Betätigungsmotoren (22) Spindeln (23) antreiben, die eine ausreichend große Steigung zur Vermeidung von Selbsthemmungen aufweisen.

10. Vorrichtung nach einem der vorstehenden Ansprüche, bei welcher Mittel zur Verdrehung der Betätigungs- (3) und/oder der Stützeinrichtung (2) um die Hauptachse (4) wenigstens einen Verdrehmotor (24) umfassen.

11. Vorrichtung nach einem der vorstehenden Ansprüche, bei welcher die Verstellmittel (26, 27) zur vertikalen und/oder horizontalen Positionierung des kombinierten Liege- und Sitzgestells (10) wenigstens einen Verstellmotor (26, 27) umfassen.

12. Vorrichtung nach einem der vorstehenden Ansprüche, bei welcher die Rückenplatte (13) an ihren beiden Längskanten (14) im Bereich der Arme einer auf der Sitzplatte (11) sitzenden Person vorstehende, vorzugsweise wegklappbare Armstützen (16) aufweist.

13. Vorrichtung nach einem der vorstehenden Ansprüche, bei welcher im Bereich der Schultern einer auf der Sitzplatte (11) sitzenden Person an der Rückenplatte (13) vorzugsweise verstellbare Kopf- und/oder Schulterstützen (18) vorgesehen sind.

14. Vorrichtung nach einem der vorstehenden Ansprüche, bei welcher die Sitzplatte (11) sattelförmig ausgebildet ist.

15. Vorrichtung nach einem der vorstehenden Ansprüche, bei welcher an die Vorderseite (11a) der Sitzplatte (11) Anschlußmittel für eine Stützplatte (21) derart vorgesehen sind, daß die Oberfläche (21a) der Stützplatte (21) bündig und in gleicher Ebene verlaufend an die Oberfläche der Sitzplatte (11) anschließt.

## Claims

1. Device for the diagnosis and/or therapy of a person having an operating device (3) and a support device (2), in which
a) the operating device (3) and/or the support device (2) are mounted on a stationary stand (5) in rotatable manner about a principal axis (4) essentially parallel to the set-up surface (5a);
b) the operating device (3) comprises two legs (6) which can turn about the principal axis (4);
c) means for measuring and indicating or specifying a resistance applied or to be applied by the person against the movement of an operating element (8) are provided;
d) the support device (2) is constructed as a combined reclining or seating support (10);
e) the combined reclining and seating support (10) comprises a seat plate (11) and a back plate (13) capable of being pivoted about an axis (12) parallel to the principal axis (4);
f) means of adjustment (26, 27) for the vertical and/or horizontal positioning of the combined reclining and seating support (10) are provided;
g) the seat plate (11) as such or in combination with a detachable support plate (21) is constructed for the alternative reception of the buttocks or of the upper body of the patient; and
h) the back plate (13) is constructed for the alternative reception of the upper body or of the leg region of the patient,
characterised in that
i) the legs (6) are displaceable along the principal axis (4) or their spacing (9) can be adjusted, and
j) on each of the legs (6) at least one operating motor (22) and a guide (7) are provided for driving and guiding an operating element (8).

2. Device according to Claim 1, in which the legs (6) are of L-shaped construction and arranged parallel to one another.

3. Device according to Claim 2, in which
a) the shorter end region of the L-shaped legs (6) is traversed by the principal axis (4); and
b) the guides (7) are arranged on the longer end region of the L-shaped legs (6).

4. Device according to one of the preceding claims, in which
a) means for the releasable fastening of operating elements (8) are provided on the legs (6), wherein the fastening means and/or the operating means (8) pass through the guides; and
b) the operating motor (22) drives the operating elements (8) through the means for fastening.

5. Device according to one of the preceding claims, in which fastening means for operating means (8) and a guide (7) on the inside and outside of each of the legs (6) are provided.

6. Device according to one of the preceding claims having at least one adjustment motor (25) for adjusting the axial spacing (9) of the two legs (6).

7. Device according to one of the preceding claims, in which the guides (7) enable linear guidance of the operating elements (8) in the tangential direction with respect to the principal axis (4).

8. Device according to one of the preceding claims, in which the forces applied by the person are measured through wire strain gauges in the region of the operating elements (8) and/or the power consumption of the operating motors.

9. Device according to one of the preceding claims, in which the operating motors (22) drive spindles (23) which have a sufficiently large ascending slope for the avoidance of self-locking.

10. Device according to one of the preceding claims, in which means for turning the operating device (3) and/or the support device (2) about the principal axis (4) comprise at least one torsion motor (24).

11. Device according to one of the preceding claims, in which the means of adjustment (26, 27) for the vertical and/or horizontal positioning of the combined reclining and seating support (10) comprise at least one adjusting motor (26, 27).

12. Device according to one of the preceding claims, in which on both of its longitudinal edges (14) the back plate (13) possesses projecting, preferably swing-away armrests (16) in the region of the arms of a person seated on the seat plate (11).

13. Device according to one of the preceding claims, in which in the region of the shoulders of a person seated on the seat plate (11) preferably adjustable head and/or shoulder supports (18) are provided on the back plate (13).

14. Device according to one of the preceding claims, in which the seat plate (11) is of saddle-shaped construction.

15. Device according to one of the preceding claims, in which at the front end (11a) of the seat plate (11) means for the connection of a support plate (21) are provided in such a way that the surface (21a) of the support plate (21) joins flush with the surface of the seat plate (11) and running in the same plane.

## Revendications

1. Dispositif de diagnostic et/ou de thérapie d'une personne, comportant un dispositif d'actionnement (3) et un dispositif de support (2), et dans lequel
a) le dispositif d'actionnement (3) et/ou le dispositif de support (2) sont montés sur une structure fixe (5) de manière à pouvoir tourner autour d'un axe principal (4) essentiellement parallèle à la surface de support (5a);
b) le dispositif d'actionnement (3) comprend deux montants (6) pouvant tourner autour de l'axe principal (4);
c) des moyens sont prévus pour mesurer, afficher ou prédéterminer une résistance opposée ou devant être opposée par une personne à l'encontre du déplacement d'un élément d'actionnement (8);
d) le dispositif de support (2) est agencé sous la forme d'une structure combinée formant couchette et siège (10);
e) la structure combinée formant couchette et siège (10) comprend une plaque formant siège (11) et une plaque formant dossier (13) pouvant pivoter par rapport à la plaque formant siège (11) autour d'un axe (12) parallèle à l'axe principal (4);
f) des moyens de réglage (26,27) pour positionner verticalement et/ou horizontalement la structure combinée formant couchette et siège (10);
g) la plaque formant siège (11) est agencée en tant que telle ou en liaison avec une plaque de support amovible (21) pour recevoir en alternance le postérieur ou le haut du corps d'un patient; et
h) la plaque formant dossier (13) est agencée de manière à recevoir en alternance le haut du corps ou la partie des jambes du patient,
caractérisé en ce que
i) les montants (6) déplaçables le long de l'axe principal (4) et leur distance réciproque (9) sont réglables, et
j) respectivement au moins un moteur d'actionnement (22) et un guide (7) pour l'entraînement et le guidage de l'élément d'actionnement (8) sont prévus sur les montants (6).

2. Dispositif selon la revendication 1, les montants (6) sont agencés en forme de L et sont parallèles entre eux.

3. Dispositif selon la revendication 2, dans lequel
a) la partie d'extrémité plus courte des montants en forme de L (6) est traversée par l'axe principal (4); et
b) les guides (7) sont disposés sur la partie d'extrémité la plus longue des montants (6) en forme de L.

4. Dispositif selon l'une des revendications précédentes, dans lequel
a) des moyens de fixation amovibles d'éléments d'actionnement (8) sont prévus sur les montants (6), les moyens de fixation et/ou les moyens d'actionnement (8) traversant les guides; et
b) le moteur d'actionnement (22) entraîne l'élément d'actionnement (8) par l'intermédiaire des moyens de fixation.

5. Dispositif selon l'une des revendications précédentes, dans lequel des moyens de fixation pour des moyens d'actionnement (8) et respectivement un guide (7) sont prévus sur les côtés intérieur et extérieur des montants (6).

6. Dispositif selon l'une des revendications précédentes, comportant au moins un moteur de réglage (25) pour régler la distance axiale (9) des deux branches (6).

7. Dispositif selon l'une des revendications précédentes, dans lequel les guides (7) permettent un guidage linéaire des éléments d'actionnement (8) dans une direction tangentielle par rapport à l'axe principal.

8. Dispositif selon l'une des revendications précédentes, dans lequel des forces appliquées par la personne sont mesurées au moyen de jauges extensométriques situées dans la zone des éléments d'actionnement (8) et/ou par l'intermédiaire de la consommation de courant des moteurs d'actionnement.

9. Dispositif selon l'une des revendications précédentes, dans lequel les moteurs d'actionnement (22) comprennent des broches (23), qui possèdent un pas suffisamment grand pour éviter des autoblocages.

10. Dispositif selon l'une des revendications précédentes, dans lequel des moyens pour faire tourner le dispositif d'actionnement (3) et/ou le dispositif de support (2) autour de l'axe principal (4) comportent au moins un moteur d'entraînement en rotation (24).

11. Dispositif selon l'une des revendications précédentes, dans lequel les moyens de réglage (26,27) utilisés pour le positionement vertical et/ou horizontal de la structure combinée formant couchette et siège (10) comprennent au moins un servomoteur (26,27).

12. Dispositif selon l'une des revendications précédentes, dans lequel la plaque formant dossier (13) comporte, sur ses deux bords longitudinaux (14) des appuisbras saillants (16), de préférence pouvant être écartés par rabattement, dans la zone des bras d'une personne assise sur la plaque formant siège (11).

13. Dispositif selon l'une des revendications précédentes, dans lequel un appui-tête et/ou un appui pour épaules (18), de préférence réglables, sont prévus sur la plaque formant dossier (13) dans la zone des épaules d'une personne assise sur la plaque formant siège (11).

14. Dispositif selon l'une des revendications précédentes, dans lequel la plaque formant siège (11) est agencée en forme de selle.

15. Dispositif selon l'une des revendications précédentes, dans lequel des moyens de raccordement pour une plaque de support (21) sont prévus sur la face avant (11a) de la plaque formant siège (11) de telle sorte que la surface (21a) de la plaque de support (21) se termine de niveau avec la surface de la plaque formant siège (11) et s'étend dans le même plan que cette dernière.
